# EUROPÄISCHE PATENTSCHRIFT

(11) **EP 0 386 795 B1**
(45) Veröffentlichungstag und Bekanntmachung des Hinweises auf die Patenterteilung: **06.07.1994**
(21) Anmeldenummer: 90104576.5
(22) Anmeldetag: 10.03.1990
(51) Int. Cl.: G09F 13/04

(54) **Leuchtpult**
Lightstand
Pupitre lumineux

(30) Priorität: 10.03.1989 DE 3907805
(43) Veröffentlichungstag der Anmeldung: 12.09.1990
(73) Patentinhaber: Karl, Gerhard, Dipl.-Phys., D-97267 Himmelstadt (DE)
(72) Erfinder: Karl, Gerhard, Dipl.-Phys., D-97267 Himmelstadt (DE)
(74) Vertreter: Pöhner, Wilfried Anton, Dr.

(56) Entgegenhaltungen:
- EP-A- 0 221 018
- EP-A- 0 225 542
- AU-B- 20 642

## Beschreibung

Die Erfindung bezieht sich auf ein Leuchtpult mit einem Hohlkörper, an dessen Boden und Seitenwänden innenseitig eine reflektierende Schicht angebracht und an dessen Stirnseite außenseitig als Lichtquelle eine Leuchtstoffröhre angeordnet sowie dessen Lichtaustrittsöffnung mit einer transparenten Fläche versehen ist, wobei in Lichtausbreitungsrichtung vor der transparenten Fläche eine teildurchlässige, teilreflektierende Schicht angeordnet ist.

Leuchtpulte sind bekannt und sie dienen der Herstellung einer gleichmäßig ausgeleuchteten, jedoch kalten Arbeitsfläche, auf die durchleuchtungsfähige Vorlagen aufgelegt sowie in der Technik, der Medizin, dem graphischen Gewerbe sowie im Labor kleinste Details betrachtet und untersucht werden können. Die bekannten Leuchpulte sind als Lichtquellen mit Leuchstoffröhren und Blitzröhren ausgerüstet, deren Nachteil in einer vergleichsweise hohen Bauweise besteht, so daß das Arbeiten aufgrund der unnatürlichen Armstellung rasch zu Ermüdungen führt. Bekannt ist weiter stattdessen Halogenlampen zu verwenden, die eine sehr flache Bauweise zulassen, deren Nachteil jedoch in der geringen Lichtausbeute sowie einer zu Farbverfälschungen Anlaß gebenden unzureichenden Lichttemperatur bestehen. Leuchtstoffröhren haben zwar den Vorteil großer Lichtausbeute und optimaler Farbtemperatur, bedingen neben einer hohen Bauweise darüber hinaus eine Erwärmung der aufgelegten Objekte sowie eine ungleichmäßigen Ausleuchtung, die die auf der Unterseite befindlichen Lampen erkennbar macht.

In der EP 0 221 018 A1 ist ein Leuchtpult gattungsgemäßer Art beschrieben. Zur gleichmäßigen Ausleuchtung eines Lichtreklame- oder Informationsbildes wird vorgeschlagen, auf der der Lichtquelle zugewandten Fläche einer das Reklamebild tragenden Glasplatte eine zumindest teilweise reflektierende Beschichtung aufzubringen und den Boden sowie die Seitenwände des Leuchtkastens innenseitig mit einer lichtreflektierenden Beschichtung zu versehen. Die als Lichtquelle dienende Leuchtstoffröhre ist außerhalb des sichtbaren Teiles der Glasplatte nahe einer der Stirnseiten des Rahmens angeordnet. Um eine hinreichend gleichmäßige Ausleuchtung des Dias zu erzielen, erweist sich ein relativ geringer Transmissionsgrad der teilweise reflektierenden Beschichtung als notwendig, so daß die unzureichende Helligkeit des Dias - bzw. der geringe Wirkungsgrad - als nachteilig anzusehen ist.

Aus der EP-0 225 542 A1 ist ein anderer Leuchtkasten für Diapositive bekannt. Zur gleichmäßigen Beleuchtung ist zwischen einer das Diapositiv tragenden Glasplatte und der Lichtquelle eine Ausleuchtungskorrekturmaske mit einem zur lokalen Helligkeit proportionalen Schwärzungsgrad angeordnet. Hier ist neben der großen Bauhöhe als unvorteilhaft anzusehen, daß die Transmission der Korrekturmaske in den der Lichtquelle benachbarten Bereichen relativ gering sein muß, so daß sich letztere zum einen unerwünschterweise auf relativ hohe Temperaturen erwärmt und zum anderen nur eine relativ geringe Lichtintensität zum Ausleuchten des Dias zur Verfügung steht.

Hiervon ausgehend hat sich die Erfindung die Schaffung eines Leuchtpultes geringer Höhe, jedoch starker Ausleuchtung und idealer Farbtemperatur zur Aufgabe gemacht.

Erfindungsgemäß wird diese Aufgabe dadurch gelöst, daß die transparente Fläche eine Streufläche ist, daß die Lichtdurchlässigkeit der teilreflektierenden Schicht zur gleichmäßigen Ausleuchtung der Lichtaustrittsöffnung mit wachsendem Abstand von der Lichtquelle zunimmt und daß sich auf der Fläche der teilreflektierenden Schicht Bereiche der Durchlässigkeit mit denen der Reflexion abwechseln.

Der Kerngedanke der Erfindung besteht darin, daß in Lichtausbreitungsrichtung vor der Streufläche eine teildurchlässige, teilreflektierende Schicht angebracht wird, deren Funktion darin besteht, einmal das auf den reflektierenden Teil auftreffende Licht zusammen mit dem Boden und den Seitenwänden weiterzuleiten und den gesamten Hohlkörper in seinem Inneren auszuleuchten und zum anderen das auf den durchlässigen Bereich der Schicht auftreffende Licht über die Lichtaustrittsöffnung nach außen hin abzugeben. Auf deren Fläche wechseln sich Bereiche der Durchlässigkeit mit denen der Reflexion ab. Trotz punktueller Anordnung der Lichtquellen erreicht man die erforderliche gleichmäßige Ausleuchtung aufgrund der Tatsache, daß der lichtdurchlässige Anteil der Schicht anteilsmäßig mit wachsendem Abstand von der Lichtquelle zunimmt und zwar derart, daß der geringer werdenden Lichtintensität entgegengewirkt und im Resultat eine über die gesamte Fläche gleichmäßige Ausleuchtung der Lichtaustrittsöffnung entsteht. Die Streufläche dient der Homogenisierung des durchtretenden Lichtstrahles.

Die mit der Erfindung erreichbaren Vorteile sind vielfältig: Zunächst besitzt der als Lichtleiter dienende Hohlkörper im Vergleich zu einem Prisma ein die Handhabung wesentlich erleichterndes geringes Eigengewicht. Die Reflexionen an Boden, Seitenwänden als auch an der teildurchlässigen Schicht lassen keine Lichtverluste zu, so daß eine hohe Lichtausbeute entsteht, die durch Verwendung von Leuchtstoffröhren noch verstärkt wird. Zudem wird ein Lichttransport über große Entfernungen von der Lichtquelle weg mit minimalen Verlusten durchführbar. Der unvermeidlich, mit wachsendem Abstand sich verringernden Lichtintensität wird durch zunehmende Durchlässigkeit der teildurchlässigen, teilreflektierenden Schicht entgegengewirkt, so daß sich eine gleichmäßige Ausleuchtung der Lichtaustrittsöffnung unterstützt durch die Streufläche ergibt. Durch den zur Homogenisierung erforderlichen Abstand der Streufläche von der teildurchlässigen Schicht entsteht ein Luftpolster, welches der Wärmeisolierung dient und eine Erwärmung der Streufläche weitgehend verhindert, d.h. die Arbeitsfläche bleibt kühl.

Die konkrete bauliche Gestaltung der teildurchlässigen Schicht steht im Rahmen der Erfindung weitgehend frei. In einer besonders bevorzugten Ausführungsform wird diese teildurchlässige Schicht durch ein Gitter gebildet, deren Lichtdurchlässigkeit über ein veränderliches Gitteröffnungsverhältnis beeinflußt wird.

In einer Alternative wird die teildurchlässige Schicht aus einem mit einer Prägung oder einem Siebdruck versehenen lichtdurchlässigen Träger hergestellt. In jenen Bereichen, in denen sich weder eine Prägung noch ein Siebdruck findet, ist Lichtdurchlässigkeit gegeben. Den soeben beschriebenen Ausführungsformen gemeinsam ist, daß sich lichtdurchlässige und lichtundurchlässige Flächenbereiche aneinanderreihen und die Gesamtfläche ergeben, wobei durch die in Lichtausbreitungsrichtung dahinter angeordnete Streufläche eine Homogenisierung und Vergleichmäßigung der Ausleuchtung bewirkt wird.

Zur Vergleichmäßigung der Ausleuchtung und zur Maximierung der Lichtausbeute ist das Reflexionsverhalten des Bodens im Abstand von der Leuchstoffröhre unterschiedlich zu wählen, d.h. unmittelbar an der Leuchtstoffröhre ist das auftreffende Licht vollständig zu reflektieren, mit zunehmendem Abstand von der Leuchtstoffröhre jedoch ist der diffus reflektierende Anteil zu erhöhen und zur Ausleuchtung zu nutzen. In unmittelbarer Nachbarschaft der Leuchtstoffröhre erhält man durch das unmittelbar abgestrahlte Licht bereits eine so hohe Ausleuchtung, daß in diesen Bereichen die diffuse Reflexion am Boden als wenig sinnvoll erscheint. Hingegen ist mit zunehmendem Abstand der Abschwächung der unmittelbar abgestrahlten Lichtintensität entgegenzuwirken, in dem sich ein zusätzlicher, vom Boden diffus reflektierter Anteil addiert.

Verstärkt wird dieser Effekt, wenn gemäß einem weiteren Vorschlag der die Leuchtstoffröhre umgebende Raum mit einer Kühlung, beispielsweise in Form von Kühlrippen und -öffnungen versehen ist, so daß die erwärmte Luft abströmen und durch kühlere ersetzt werden kann, woraus sich eine Kühlung resultiert. Ähnlich wirkt die Anbringung einer lichtdurchlässigen Trennwand in der Nähe der Leuchtstoffröhre durch die das Eindringen der Wärme in den restlichen Bereich durch Konvektion unterbunden wird.

Beide vorbeschriebenen Maßnahmen bewirken, daß eine Erwärmung der Arbeitsfläche unterbleibt.

Weitere Einzelheiten, Merkmale und Vorteile der Erfindung lassen sich dem nachfolgenden Beschreibungsteil entnehmen, in dem anhand der Zeichnung ein Ausführungsbeispiel der Erfindung näher erläutert wird. Es zeigt:
- Figur 1: ein Leuchtpult mit stirnseitig angebrachter Lichtquelle.

Der das Leuchtpult umgrenzende Hohlkörper (1) besteht aus einem Boden (2) sowie den Seitenwänden (3). Im Bereich der linken Stirnseite ist eine Lichtquelle (4) angeordnet. An der Oberseite, außerhalb des Bereiches der Lichtquelle (4) befindet sich die der Homogenisierung des austretenden Lichtes dienende Streufläche (5).

Kern der Erfindung ist, daß in Lichtausbreitungsrichtung vor und im Abstand zur Streufläche (5) eine teildurchlässige, teilreflektierende Schicht (6) angeordnet ist, die im gezeigten Ausführungsbeispiel aus einem lichtdurchlässigen Träger (7) mit einem oberflächlich aufgebrachten Druck (8) besteht, der räumlich so angeordnet ist, daß sich die Lichtdurchlässigkeit mit wachsendem Abstand von der Lichtquelle (4) erhöht. Anders formuliert wird der durch die Schicht (6) reflektierte Anteil umso größer, je näher der Auftreffpunkt an der Lichtquelle (4) liegt.

Zur Vermeidung der Erwärmung des Leuchtpultes bzw. der Arbeitsfläche findet sich in unmittelbarer Nachbarschaft zur Lichtquelle (4) eine den Wärmestrom unterbindende, jedoch lichtdurchlässige Trennwand (9) sowie weiterhin Kühlöffnungen (10) und oberseitig Kühlrippen (11). Sämtliche vorbeschriebenen Maßnahmen bewirken ein Reduzierung der Erhitzung von weiten Teilen des Leuchtpultes und letztlich auch der durch die Streufläche (5) definierten und als Arbeitsfläche dienenden Lichtaustrittsöffnung.

Wie durch die Lichtstrahlen (12) angedeutet, passiert das von der Lichtquelle (4) ausgehende Licht zunächst die Trennwand (9) und wird an der Innenseite des Bodens (1) sowie teilweise an der Schicht (6) reflektiert und hierdurch im Inneren des Hohlkörpers (1) weitergeleitet. Die auf die Schicht (6) auftreffenden Lichtstrahlen (12) werden, sofern keine Reflexion stattfindet durchgelassen und gelangen zu der eine Homogenisierung bewirkende Streufläche (5).

Im Ergebnis erhält man ein niedrig bauendes Leuchtpult von geringem Eigengewicht, hoher Lichtausbeute und gleichmäßiger Ausleuchtung der Arbeitsfläche, ohne sie hierbei nennenswert zu erwärmen.

## Patentansprüche

1. Leuchtpult mit einem Hohlkörper (1), an dessen Boden (2) und Seitenwänden (3) innenseitig eine reflektierende Schicht angebracht und an dessen Stirnseite außenseitig als Lichtquelle (4) eine Leuchtstoffröhre angeordnet sowie dessen Lichtaustrittsöffnung mit einer transparenten Fläche (5) versehen ist, wobei in Lichtausbreitungsrichtung vor der transparenten Fläche (5) eine teildurchlässige, teilreflektierende Schicht (6) angeordnet ist, **dadurch gekennzeichnet,** daß die transparente Fläche (5) eine Streufläche ist,
daß die Lichtdurchlässigkeit der teilreflektierenden Schicht (6) zur gleichmäßigen Ausleuchtung der Lichtaustrittsöffnung mit wachsendem Abstand von der Lichtquelle (4) zunimmt und
daß sich auf der Fläche der teilreflektierenden Schicht (6) Bereiche der Durchlässigkeit mit denen der Reflexion abwechseln.

2. Leuchtpult nach Anspruch 1, **dadurch gekennzeichnet,** daß die teildurchlässige Schicht (6) ein Gitter mit veränderlichem Gitteröffnungsverhältnis ist.

3. Leuchtpult nach Anspruch 1, **dadurch gekennzeichnet,** daß die teildurchlässige Schicht (6) ein mit einer Prägung oder einem Siebdruck (8) versehener lichtdurchlässiger Träger (7) ist.

4. Leuchtpult nach einem der Ansprüche 1 bis 5, **dadurch gekennzeichnet,** daß der teildiffus reflektierende Anteil des Bodens (2) mit wachsendem Abstand von der Leuchtstoffröhre zunimmt.

5. Leuchtpult nach einem der Ansprüche 1 bis 4, **dadurch gekennzeichnet,** daß der die Leuchtstoffröhre umgebende Raum eine Kühlung, z.B. Kühlöffnungen (10) und Kühlrippen (11), aufweist.

6. Leuchtpult nach einem der Ansprüche 1 bis 5, **dadurch gekennzeichnet,** daß die Leuchtstoffröhre vom restlichen Bereich des Hohlkörpers (1) durch eine lichtdurchlässige Trennwand (9) abgetrennt ist.

## Claims

1. Light table having a hollow body (1), on the interior floor (2) and side walls (3) of which a reflective layer is disposed and at the exterior end of which a fluorescent tube (4) is arranged as light source and the illuminating opening of which is provided with a transparent surface (5), whereby, in the direction of light propagation, a semitransparent, semireflective layer (6) is disposed before the transparent surface (5), **wherein** said transparent surface (5) is a dispersion surface,
that the transparency of said semireflective layer (6) increases as distance to said light source (4) grows in order to uniformly illuminate the illuminating opening and
that on the surface of said semireflective layer (6) areas of transparency alternate with areas of reflection.

2. Light table according to claim 1, **wherein** said semitransparent layer (6) is a grid with changeable aperture ratio.

3. Light table according to claim 1, **wherein** said semitransparent layer (6) is a transparent support (7) provided with an impression or screen print (8).

4. Light table according to one of claims 1 to 5, **wherein** the partially diffuse reflective proportion of said floor (2) increases as distance to the fluorescent tube grows.

5. Light table according to one of claims 1 to 4, **wherein** the space surrounding said fluorescent tube is cooled, e.g., by cooling openings (10) and cooling ribs (11).

6. Light table according one of claims 1 to 5, **wherein** said fluorescent tube is separated from the rest of said hollow body (1) by a transparent separating wall (9).

## Revendications

1. Pupitre lumineux comportant un corps creux (1), dont le fond (2) et les parois latérales (3) sont recouverts à l'intérieur d'une couche réflectrice et dont la paroi frontale est équipée à l'extérieur d'un tube luminescent comme source lumineuse (4) et dont l'ouverture de transmission de la lumière est pourvue d'une paroi transparente (5), une couche semi-translucide, semi-réfléchissante (6) étant disposée devant la paroi transparente (5), dans le sens de propagation de la lumière, **caractérisé en ce que** la paroi transparente (5) est une surface de dispersion, en ce que, pour un éclairement uniforme de l'ouverture de transmission de lumière, la transparence de la couche semi-réfléchissante (6) augmente avec l'éloignement par rapport à la source lumineuse (4), et en ce que, sur la surface de la couche semi-réfléchissante des zones de transparence alternent avec des zones de réflexion.

2. Pupitre lumineux selon la revendication 1, **caractérisé en ce que** la couche semi-translucide (6) est une grille, dont le rapport d'ouverture de grille est variable.

3. Pupitre lumineux selon la revendication 1, **caractérisé en ce que** la couche semi-translucide (6) est un support transparent (7) portant un estampage ou une sérigraphie (8).

4. Pupitre lumineux selon l'une des revendications 1 à 3, **caractérisé en ce que** la proportion semi-diffuse réfléchie par le fond (2) augmente avec l'éloignement par rapport au tube luminescent.

5. Pupitre lumineux selon l'une des revendications 1 à 4, **caractérisé en ce que** l'espace environnant le tube luminescent comporte un refroidissement, par exemple des ouvertures de refroidissement (10) et des ailettes de refroidissement (11).

6. Pupitre lumineux selon l'une des revendications 1 à 5, **caractérisé en ce que** le tube luminescent est séparé du reste de l'espace du corps creux (1) par une paroi de séparation transparente (9).
